# EUROPÄISCHE PATENTSCHRIFT

(11) **EP 3 088 603 B1**
(45) Veröffentlichungstag und Bekanntmachung des Hinweises auf die Patenterteilung: **21.10.2020**
(21) Anmeldenummer: 16000924.7
(22) Anmeldetag: 22.04.2016
(51) Int. Cl.: D21F 2/00, D21G 9/00, D04H 1/49

(54) **VERFAHREN UND VORRICHTUNG ZUR HERSTELLUNG VON NASSGELEGTEN VLIESSTOFFEN**
METHOD AND DEVICE FOR THE PREPARATION OF WET PLACED NONWOVEN FABRICS
PROCEDE ET DISPOSITIF DE PRODUCTION DE NON-TISSES PAR VOIE HUMIDE

(30) Priorität: 28.04.2015 DE 102015005384
(43) Veröffentlichungstag der Anmeldung: 02.11.2016
(73) Patentinhaber: Andritz Küsters GmbH, 47805 Krefeld (DE)
(72) Erfinder: Latendorf, Dennis, 47798 Krefeld (DE); Pesch, Andreas, 47799 Krefeld (DE); Diederich, Florian, 40668 Meerbusch (DE)
(74) Vertreter: Henseler, Daniela

(56) Entgegenhaltungen:
- WO-A1-2011/157890
- WO-A1-2015/000687
- DE-A1- 2 437 611
- DE-U1- 20 019 346
- US-A- 3 351 521

## Beschreibung

Die Erfindung betrifft ein Verfahren und eine Vorrichtung zur Herstellung von nassgelegten Vliesstoffen nach dem Oberbegriff des Anspruchs 1 bzw. 8.

DE 200 19 346 U1 beschreibt eine Vakuum-Bandfördervorrichtung, die zum Einfädeln einer Papierbahn in einer Maschine zur Herstellung oder Veredelung oder Weiterbearbeitung einer solchen Bahn benutzt wird. Aus WO 2011/157890 A1 ist ebenfalls eine Bahnüberführungsvorrichtung für eine Papierbahn bekannt.

Aus DE 24 37 611 A1 ist bekannt, dass bei Verfahren und Vorrichtungen zur Herstellung von Nassvliesen das auf dem Sieb gebildete Vlies entweder nach der Abnahme vom Sieb in freiem Zug zum nachfolgenden Aggregat geführt oder bei der so genannten geschlossenen Abnahme mit einer filzumschlungenen Walze vom Sieb abgenommen wird, wonach die Bahn an der Unterseite dieses Pick-up-Filzes zum nachfolgenden Aggregat überführt wird. Dieses Dokument offenbart die Merkmale der Oberbegriffe der Ansprüche 1 bzw. 8.

WO 2015/000687 A1 offenbart ein Verfahren bzw. eine Vorrichtung, wobei das Vlies über eine geschlossene Abnahme vom Sieb abgenommen wird.

Beide Abnahmearten haben Nachteile. Die Überführung des Vlieses in freiem Zug zum nachfolgenden Bearbeitungsaggregat oder auf ein Transportband hat den Nachteil, dass die Vliesbahn eine erhebliche initiale Nassfestigkeit aufweisen muss, um die Abnahme vom Siebtuch und die freie Überführung bis zum nachfolgenden Aggregat ohne Abriss zu überstehen. Selbst wenn die Bahn nicht reißt, ist die Bahn bei der Abnahme vom Sieb als Folge ihrer Haftung an dem Siebtuch beträchtlichen Zugspannungen ausgesetzt, wodurch es zu einer Dehnungsbeanspruchung kommt, welche durch Veränderung der Geschwindigkeit der nachfolgenden Aggregate ausgeglichen werden muss.

Die geschlossene Abnahme unter Zuhilfenahme eines Pick-up-Filzes setzt eine gute Haftung der Vliesbahn während ihres Laufes an der Filzunterseite voraus. Dazu muss der Pick-up-Filz einen ausreichenden Feuchtigkeitsgehalt aufweisen. Außerdem muss erfahrungsgemäß die Vliesbahn einen erheblichen Zellstoffanteil enthalten und einen papierähnlichen Charakter besitzen, weil sonst selbst bei ausreichender Feuchtigkeit des Pick-up-Filzes die Haftung mangelhaft ist, so dass sich die Vliesbahn von dem Pick-up-Filz löst und Betriebsstörungen verursacht.

Um diese Nachteile zu vermeiden, ist gemäß DE 24 37 611 A1 vorgesehen, dass die in einem Suspensionssumpf auf einem Schrägsieb niedergelegte und durch Saugkästen unter dem Sieb entwässerte Vliesbahn von diesem Sieb unter Ausschaltung von Zwischenelementen direkt auf eine unterhalb des Siebs befindliche Trocknerfläche aufläuft. Nicht geeignet ist eine solche Lösung allerdings, wenn die Vliesbahn vor der Trocknung mittels beispielsweise einer Wasserstrahlverfestigung oder mittels eines Bindemittelsauftrags verfestigt werden soll.

Ein weiterer Lösungsansatz insoweit ist die Vermeidung freier Züge durch Kompromisse in der Anordnung der Maschinenkomponenten z.B. übereinander.

Bei der Nassvliesproduktion wird Wasser genutzt, um Fasern zu einem Flächengebilde bzw. Nassvlies zu formen. Dabei werden die Fasern im Wasser über ein Sieb geführt. Während das Wasser durch das Sieb abgesaugt wird, werden die Fasern auf dem Sieb abgelegt. Diese Prozessstufe wird Blattbildung genannt. Je nach Art der Faser beinhaltet der Vliesstoff nach der Blattbildung immer noch deutlich mehr Wasser als Fasern. Über Vakuumsauger wird dem Vliesstoff weiter Wasser entzogen, dennoch ist der Stoff an der Schnittstelle nach dem Sieb, das üblicherweise durch einen Schrägsiebformer gebildet wird, kein stabiles Produkt, sondern ein loser Verbund von Fasern.

Aus den dargelegten Gründen ist es deshalb vorteilhaft, bei voller Geschwindigkeit des Formers zu beginnen. Nur wenn der Former bei voller Produktionsgeschwindigkeit arbeitet, kann die erforderliche Stoffkonsistenz erzeugt werden, um einen Faserverbund herzustellen, der eine ausreichende innere Festigkeit hat, um auf das nächste Förderband bzw. auf das nächste Behandlungsaggregat bzw. die nächste Maschinenkomponente überführt zu werden. Bei niedrigen Produktionsgeschwindigkeiten waren, wie bereits vorstehend ausgeführt, freie Züge zwischen den Behandlungsaggregaten üblich. Mit der Steigerung der Produktionsgeschwindigkeiten sind diese aus Sicherheitsgründen insbesondere für die Bahnaufführung nicht mehr möglich.

Ausgehend von diesem Stand der Technik liegt dem Gegenstand der vorliegenden Erfindung die Aufgabe zugrunde, ein Verfahren und eine Vorrichtung zur Herstellung von Nassvliesen zu schaffen, die die Bahnaufführung bei Produktionsbeginn und/oder nach einer Produktionsunterbrechung verbessern.

Diese Aufgabe wird durch die Merkmale der Ansprüche 1 bzw. 8 gelöst.

Hierdurch wird erreicht, dass zur Herstellung von nassgelegten Vliesstoffen unter Verwendung einer Siebeinrichtung die erforderlichen Behandlungsaggregate/ Maschinenkomponenten in bekannter Weise der Reihe nach angeordnet werden können. Zwischen der Siebeinrichtung und dem mindestens einen nachfolgenden Behandlungsaggregat sind freie Züge vorgesehen. Dies ist vorteilhaft insbesondere dann, wenn alle Behandlungsaggregate/Maschinenkomponenten für eine wirtschaftliche und energetisch optimierte Arbeitsweise mit unterschiedlichen Siebbändern ausgestattet werden sollen. Dies ist beispielsweise insbesondere dann der Fall, wenn die Herstellung eines nassgelegten Vliesstoffes einen Schrägsiebformer, eine Wasserstrahlverfestigungseinrichtung und ein Entwässerungsband umfasst. Die sich zwischen diesen Behandlungsaggregaten ergebenden Schnittstellen sollen sich möglichst gegenseitig nicht beeinträchtigen, so dass insoweit freie Züge vorteilhaft sind.

Für moderne Schrägsiebanlagen werden einerseits hohe Produktionsgeschwindigkeiten gefordert, andererseits bestehen Sicherheitsrichtlinien, die das Eingreifen der Operator in die Maschine untersagen. Da auf Schrägsiebproduktionslinien das Produkt bei voller Produktionsgeschwindigkeit aufgeführt wird, ist dafür erfindungsgemäß eine automatisierte Lösung möglich.

Erfindungsgemäß bieten die temporär geschlossenen Züge die Möglichkeit, zum einen freie Züge zwischen den Behandlungsaggregaten/Maschinenkomponenten zuzulassen und zum anderen die temporär geschlossenen Züge einer automatisierten Lösung zuzuordnen, damit die Vliesstoffbahn bei höheren Maschinengeschwindigkeiten aufgeführt werden kann.

Vorteilhaft wird genutzt, dass die auf einer Siebvorrichtung erzeugten Nassvliesstoffe insbesondere dann, wenn lange Fasern verwendet werden, diese eine hinreichende Festigkeit besitzen, um mit Druckluft vom Sieb der Siebvorrichtung abgelöst zu werden.

Erfindungsgemäß ist deshalb vorgesehen, an den Schnittstellen zwischen der Siebeinrichtung und einem nachfolgenden Behandlungsaggregat bzw. an Schnittstellen zwischen zwei benachbarten Behandlungsaggregaten eine Bahnaufführungseinrichtung vorzusehen, die als temporär geschlossener Zug ausgebildet ist. Erfasst von dem temporär geschlossenen Zug wird ein Endaufführungsband der Vliesbahn, das auslaufseitig eines Siebbandes der Siebeinrichtung von der laufenden Bahn geschnitten wird. Dieser Streifen wird mit Luftströmungen des temporär geschlossenen Zuges auf das jeweils nachfolgende Behandlungsaggregat übertragen. Gleiches gilt für die Schnittstellen zwischen jeweils zwei benachbarten Behandlungsaggregaten, z.B. zwischen dem Siebband einer Wasserstrahlverfestigung und einem nachgeordneten Entwässerungsband.

Weiterhin ist vorgesehen, dass das geschnittene Endaufführungsband vom Sieb abgenommen wird, um beispielsweise per Druckluft an eine Transporteinrichtung übergeben zu werden. Von dem nachfolgenden Behandlungsaggregat kann dieses Band unter Einsatz einer Luftströmung gefangen werden, so dass die geschaffene Überführung des Endaufführungsbandes einen kontrolliert temporär geschlossenen Zug darstellt.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1a zeigt schematisch eine Seitenansicht einer Nassvliesanlage mit freier Suspensionseinrichtung, Siebeinrichtung, Wasserstrahlverfestigungseinrichtung und Entwässerungsband,
Fig. 1b zeigt schematisch die Endpartien einer Nassvliesanlage mit Trockner und Wickler,
Fig. 2 zeigt vergrößert und schematisch ein Ausführungsbeispiel einer Bahnaufführung für die Schnittstellen X, Y gemäß Fig. 1a,
Fig. 3a zeigt ein zweites Ausführungsbeispiel einer Bahnaufführung für die Schnittstellen X, Y gemäß Fig. 1a,
Fig. 3b zeigt ein drittes Ausführungsbeispiel einer Bahnaufführung für die Schnittstellen X, Y gemäß Fig. 1a,
Fig. 4 zeigt schematisch eine Draufsicht des auslaufseitigen Endbereichs der Siebeinrichtung im Bereich der Schnittstelle X gemäß Fig. 1a.

Die Erfindung betrifft ein Verfahren und eine Vorrichtung zur Herstellung von nassgelegten Vliesstoffen. Eine beispielhaft dafür vorgesehene Nassvliesanlage 1 ist in Fig. 1a und Fig. 1b dargestellt.

Danach sind in Reihe angeordnet eine Fasersuspensierungseinrichtung 2, eine Siebeinrichtung 3, mindestens ein nachfolgendes Behandlungsaggregat 4 und gegebenenfalls ein Aufwickler 5. Bei der in Fig. 1a und Fig. 1b dargestellten Nassvliesanlage 1 ist als mindestens ein Behandlungsaggregat 4 eine Wasserstrahlverfestigungseinrichtung vorgesehen. Ferner sind weitere Behandlungsaggregate 6, 7 vorgesehen. Das Behandlungsaggregat 6 ist beispielsweise ein Trocknungssieb und das Behandlungsaggregat 7 ist beispielsweise ein Trockner.

Die Siebeinrichtung 3 ist als Schrägsiebformer dargestellt. Zwischen der Siebvorrichtung 3 und dem nachfolgenden Behandlungsaggregat 4 ist eine Schnittstelle 8 vorgesehen. Zwischen dem Behandlungsaggregat 4 und dem Behandlungsaggregat 6 ist beispielsweise eine Schnittstelle 9 vorgesehen. Beide Schnittstellen 8, 9 sind als freie Züge ausgebildet dann, wenn die Vliesbahn 10 aufgeführt ist.

Bei einem Produktionsanlauf oder nach einer Produktionsunterbrechung bedarf es einer Aufführung der Vliesbahn 10, um den Abstand im Bereich der Schnittstellen 8, 9 zu überwinden.

Erfindungsgemäß wurde festgestellt, dass mit Nassvliesprodukten auf einer Schrägsiebmaschine, wie sie als Siebeinrichtung 3 in Fig. 1a beispielhaft dargestellt ist, die erzeugte Vliesbahn 10 eine ausreichende Festigkeit besitzt, so dass das Material über eine Luftströmung von dem Sieb 11 abgenommen werden kann. Verdeutlicht ist dies in den Fig. 2 und Fig. 3a, 3b in Verbindung mit Fig. 4.

Das erfindungsgemäße Verfahren zur Herstellung von nassgelegten Vliesstoffen sieht vor, dass eine wässrige Suspension mit Fasern auf einem Sieb 11 der Siebeinrichtung 3 abgelegt und durch Saugkästen 12 unter dem Sieb entwässert wird für eine Blattbildung einer Vliesbahn 10, die vom Sieb 11 abgenommen und zumindest einem nachfolgenden Behandlungsaggregat 4 zugeführt wird, bevor die Vliesbahn 10 abschließend auf eine Rolle 23 aufwickelbar ist.

Die Vliesbahn wird von dem Sieb 11 zu dem mindestens einen nachfolgenden Behandlungsaggregat 4 und/oder an einer Schnittstelle 9 zwischen zwei Behandlungsaggregaten 4, 6 überführt bei einem Produktionsstart und/oder nach einer Produktionsunterbrechung unter Zuhilfenahme einer Bahnaufführung 13.

Bezug nehmend auf die Fig. 2 bis Fig. 4 erfolgt die Bahnaufführung 13 über einen jeweils temporär geschlossenen Zug eines an sich freien Zuges zwischen Sieb 11 und dem mindestens einen nachfolgenden Behandlungsaggregat 4 und/oder eines freien Zuges an einer Schnittstelle 9 zwischen Behandlungsaggregaten 4, 6.

Der jeweils temporär geschlossene Zug einer Bahnaufführung 13 wird über Luftströmungen erzeugt. Diese Luftströmungen wirken ein auf ein Endaufführungsband 14, das geschnitten wird mittels einer Schneideinrichtung 16, die auf die Vliesbahn 10 auslaufseitig des Siebes 11 einwirkt. Mittels der Schneideinrichtung 16 wird das Endaufführungsband 14 von der Restbahn 15 der Vliesbahn 10 abgetrennt. Mittels des Endaufführungsbandes 14 erfolgt die Bahnaufführung, während die Restbahn 15 in einen Pulper 17 fällt.

Wie Fig. 3a zeigt, wird erfindungsgemäß das Endaufführungsband 14 als Teil der laufenden Vliesbahn 10 durch Anblasen mittels einer Drucklufteinrichtung 18 vom Sieb 11 abgehoben. Durch Unterdruckerzeugung an einer Transportwegeinrichtung 19 wird das Endaufführungsband 14 an einen von der Transportwegeinrichtung 19 gebildeten Transportweg angeheftet und durch Ansaugen an dem jeweils nachfolgenden Behandlungsaggregat 4 aufgenommen. Das Ansaugen an dem nachfolgenden Behandlungsaggregat 4 erfolgt beispielsweise mittels einer Saugfangeinrichtung 21.

Die vorstehenden Ausführungen zur Bahnaufführung 13 an der Schnittstelle 8 gelten in gleicher Weise für die Bahnaufführung 13 an der Schnittstelle 9.

Erfindungsgemäß wurde festgestellt, dass Nassvliesprodukte eine hinreichende Festigkeit besitzen dann, wenn sie auf einer Siebeinrichtung 3 entwässert wurden, die beispielsweise als Schrägsiebmaschine ausgebildet ist. Dies gilt insbesondere auch dann, wenn zur Vliesbahnherstellung lange Fasern verwendet werden. Aufgrund dieser erzeugten Festigkeit der Vliesbahn durch die Siebeinrichtung 3 kann die Siebbahn mit Druckluft aus der Drucklufteinrichtung 18 vom Sieb 11 für eine Bahnaufführung gelöst werden. Das vom Sieb 11 abgehobene Endaufführungsband 14 besitzt ausreichende Stabilität, um per Druckluft an die Transportwegeinrichtung 19 übergeben zu werden. Die Transportwegeinrichtung 19 ist in Fig. 2 als Luftleitblecheinrichtung dargestellt. In Fig. 3 ist die Transportwegeinrichtung 19 als Saugförderband ausgebildet. Beide Transportwegeinrichtungen 19 der Fig. 2 und der Fig. 3 bilden einen Unterdruck aufgrund der vorhandenen Luftströmungen an vorzugsweise der Unterseite der Transportwegeinrichtung 19 aus. Dadurch ist es möglich, dass das über die Druckluft der Drucklufteinrichtung 18 abgehobene Endaufführungsband 14 geführt bewegt wird zum nachfolgenden Behandlungsaggregat 4. Auf einem Siebband 20 des nachfolgenden Behandlungsaggregats 4 wird das Endaufführungsband 14 durch die Saugfangeinrichtung 21 aufgenommen.

Die so geschaffene Überführung des Endaufführungsbandes 14 stellt einen temporär geschlossenen Zug dar. Wesentlich ist insoweit, dass durch die erfindungsgemäße Ausbildung eine kontrollierte Abhebung, Überführung und die dann folgende kontrollierte Aufnahme möglich ist.

Wie in Fig. 1a dargestellt, ist das Behandlungsaggregat 4 beispielsweise eine Wasserstrahlverfestigung. Das Endaufführungsband 14 kann durch eine solche Wasserstrahlverfestigung weiter stabilisiert werden. Am freien Zug nach dieser Wasserstrahlverfestigung der Schnittstelle 9 kann die Überführung des Endaufführungsbandes wiederum mit Druckluft vom Siebband 20 des Behandlungsaggregats 4 abgehoben werden und mit einer Unterdruck erzeugenden Transporteinrichtung 19 auf ein nächstes Siebband 22 eines nachfolgenden Behandlungsaggregats 6 nach dem gleichen Prinzip übergeben werden. Gemäß Fig. 1a ist dieses weitere Behandlungsaggregat 6 beispielsweise eine Vakuumentwässerung.

Nach dem Siebband 22 einer solchen Vakuumentwässerung ist das Endaufführungsband 14 meist ausreichend stabil, um in eine Seilschere eingeführt zu werden. Die Abhebung kann wiederum mit Druckluft durch das Siebband erfolgen. Das Endaufführungsband 14 kann durch ein Luftleitblech oder ein weiteres Siebband gefangen und in eine Seilschere übergeben werden. Die beschriebene Überführung des Endaufführungsbandes 14 mit dem temporär geschlossenen Zug kann problemlos bei Produktionsgeschwindigkeiten zwischen 200 bis 250 m/min und höher durchgeführt werden.

Nachdem das Endaufführungsband 14 durch den Trockner, beispielsweise Behandlungsaggregat 7, und eine Qualitätssicherung 25 bis zum Aufwickler 5 geführt worden ist, kann die Vliesbahn 10 auf der Siebeinrichtung 3 auf die komplette Warenbreite breitgefahren werden. Dabei ist das Nassvlies ausreichend stabil, um auch über die gesamte Warenbreite direkt nach der Siebeinrichtung 3 über einen freien Zug auf das nächste Behandlungsaggregat geführt zu werden.

Bei den eben erwähnten Produktionsgeschwindigkeiten könnte eine Veränderung in der Abhebung der Vliesbahn schnell zu Bahnabrissen führen. Daher ist vorzugsweise unter dem Siebband 11 der Siebeinrichtung 3 ein variabler, entlang des Siebbandes 11 verschiebbarer Vakuumsaugkasten 26 montiert. Nachdem die Vliesbahn in voller Breite auf der Produktionslinie läuft, kann mit diesem Vakuumsaugkasten 26 die Position der Warenbahnabhebung über eine Justierung des Vakuumsaugkastens 26 einerseits und der Einstellung des Vakuums andererseits exakt definiert werden. Damit wird der freie Zug zwischen dem Vakuumsaugkasten 26 der Siebeinrichtung 3 und der Saugfangeinrichtung 21 des nachfolgenden Behandlungsaggregats 4 exakt definiert werden. Eine ungleiche Abhebung der Warenbahn wird verhindert. Die Warenbahnspannung zwischen den beiden Siebbändern 11, 20 wird mit einer Durchhangregelung vorzugsweise kontrolliert. Die gleichen Ausführungen gelten für die Schnittstelle 9 zwischen zwei Behandlungsaggregaten 4, 6.

Wie Fig. 3b zeigt, wird erfindungsgemäß das Endaufführungsband 14 als Teil der laufenden Vliesbahn 10 durch Ansaugen mittels eines Abnahmesaugers 30 mit einem Saugelement 31 vom Sieb 11 abgenommen. Am Kopf der Transportwegeinrichtung 19 ist als Abnahmesauger 30 eine Saugwalze angeordnet, die derart auf ein Sieb 11 wirken kann, um das Endaufführungsband 14 mittels Unterdruck direkt vom Sieb 11 anzusaugen.

Im Übrigen gelten die zu Fig. 3a gemachten Ausführungen entsprechend. Durch Unterdruckerzeugung an der Transportwegeinrichtung 19 wird dann nämlich das Endaufführungsband 14 weitergeleitet, wie vorstehend zu Fig. 3a im Einzelnen ausgeführt wurde. Die Blasdüse 18, die gemäß Fig. 3a vorgesehen ist, entfällt dann vorzugsweise.

Erfindungsgemäß kann die Vliesbahn wirtschaftlich günstiger gegenüber herkömmlichen Lösungen überführt werden, und der kontrollierte freie Zug bietet darüber hinaus eine wirtschaftlich günstige Lösung der Warenbahnführung.

Die vorgenannte Durchhangregelung kann ergänzt werden durch eine Steuereinrichtung zum Kontrollieren der Abhebung, Überführung und Aufnahme eines Endaufführungsbandes 14 an den Schnittstellen 8, 9 mit einer Bahnaufführung 13.

## Patentansprüche

1. Verfahren zur Herstellung von nassgelegten Vliesstoffen, bei dem eine wässrige Suspension mit Fasern auf einem Sieb (11) eines Schrägsiebformers (3) abgelegt und durch Saugkästen (12) unter dem Sieb (11) entwässert wird für eine Blattbildung einer Vliesbahn (10), die vom Sieb (11) abgenommen und zu mindestens einem nachfolgenden Behandlungsaggregat (4) geführt wird, bevor die Vliesbahn (10) aufwickelbar ist, und Überführen der Vliesbahn (10) vom Sieb (11) zu dem mindestens einen nachfolgenden Behandlungsaggregat (4) und/oder Überführen der Vliesbahn (10) an Schnittstellen (8, 9) zwischen Behandlungsaggregaten (4, 6) bei einem Produktionsstart und/oder nach einer Produktionsunterbrechung unter Zuhilfenahme einer Bahnaufführung (13), wobei die Bahnaufführung (13) über einen jeweils temporär geschlossenen Zug eines freien Zuges zwischen dem Sieb (11) und dem mindestens einen nachfolgenden Behandlungsaggregat (4) und/oder über einen jeweils temporär geschlossenen Zug eines freien Zuges an einer Schnittstelle (9) zwischen Behandlungsaggregaten (4, 6) erfolgt, **dadurch gekennzeichnet, dass** der jeweils temporär geschlossene Zug über Luftströmungen einer Bahnaufführungseinrichtung (13) erzeugt wird, die ein Endaufführungsband (14) als Teil der laufenden Vliesbahn (10) durch Ansaugen abnehmen, durch Unterdruckerzeugung an eine Transportwegeinrichtung (19) anheften und an das jeweils nachfolgende Behandlungsaggregat weiterführen.

2. Verfahren nach Anspruch 1, **dadurch gekennzeichnet, dass** das Endaufführungsband (14) mit Saugluft vom Sieb (11) des Schrägsiebformers abgenommen wird.

3. Verfahren nach Anspruch 1 oder 2, **dadurch gekennzeichnet, dass** das Endaufführungsband (14) mit einem Saugförderband transportiert wird.

4. Verfahren nach Anspruch 1 oder 2, **dadurch gekennzeichnet, dass** das Endaufführungsband (14) mit einer Luftleitblecheinrichtung transportiert wird.

5. Verfahren nach Anspruch 3 oder 4, **dadurch gekennzeichnet, dass** das Transportieren des Endaufführungsbandes (14) durch Anheften an eine Unterseite der Transportwegeinrichtung (19) erfolgt.

6. Verfahren nach einem der Ansprüche 1 bis 5, **dadurch gekennzeichnet, dass** ein Ansaugen an dem jeweils nachfolgenden Behandlungsaggregat (4, 6) mittels einer Saugfangeinrichtung unter einem Siebband des nachfolgenden Behandlungsaggregats (4, 6) erfolgt.

7. Verfahren nach einem der Ansprüche 1 bis 6, **dadurch gekennzeichnet, dass** die Luftströmungen des temporär geschlossenen Zuges zur Ausbildung eines gleichmäßigen Bahnzuges im Bereich der Überführung aufeinander abgestimmt sind.

8. Vorrichtung zum Durchführen des Verfahrens nach einem oder mehreren der Ansprüche 1 bis 7, umfasssend eine Nassvliesanlage (1) mit einer Fasersuspensierungseinrichtung (2), eine Siebeinrichtung (3) als Schrägsiebformer, mindestens ein nachfolgendes Behandlungsaggregat (4) und mindestens einen freien Zug an einer Schnittstelle (8, 9) zwischen der Siebeinrichtung (3) und dem nachfolgenden Behandlungsaggregat (4) und/oder an einer Schnittstelle (9) zwischen zwei nachfolgenden Behandlungsaggregaten (4, 6), der temporär schließbar ist, **gekennzeichnet durch** Luftströmungseinrichtungen einer Bahnaufführungseinrichtung (13) für ein geschnittenes Endaufführungsband (14), die derart positioniert sind, dass das Endaufführungsband (14) als Teil der laufenden Vliesbahn (10) durch einen Abnahmesauger (30) abgenommen und durch eine Unterdruck erzeugende Transportwegeinrichtung (19) zum nachfolgenden Behandlungsaggregat überführt wird.

9. Vorrichtung nach Anspruch 8, **dadurch gekennzeichnet, dass** dem Abnahmesauger (30) zum Abnehmen der Vliesbahn (10) eine in Laufrichtung der Vliesbahn (10) nachgeordnete Saugeinrichtung (26) vorgesehen ist, mittels der eine Übergabestelle in den freien Zug zum nachfolgenden Behandlungsaggregat (4) positionierbar ist.

10. Vorrichtung nach Anspruch 8 oder 9, **dadurch gekennzeichnet, dass** die Unterdruck erzeugende Transportwegeinrichtung (19) als ein Saugförderband oder eine Luftleitblecheinrichtung ausgebildet sind.

11. Vorrichtung nach einem der Ansprüche 8 bis 10, **dadurch gekennzeichnet, dass** die Transportwegeinrichtung (19) eine als Ansaugfläche ausgebildete Unterseite aufweist.

12. Vorrichtung nach einem der Ansprüche 8 bis 11, **dadurch gekennzeichnet, dass** zum Aufnehmen eines überführten Endaufführungsbandes (14) das nachfolgende Behandlungsaggregat (4, 6) eingangsseitig eine Saugfangeinrichtung (21) aufweist, die an eine Steuereinrichtung zum Kontrollieren des Abnehmens, Überführens und Aufnehmens eines Endaufführungsbandes (14) im temporär geschlossenen Zug angeschlossen ist.

## Claims

1. Method for producing wet-laid non-woven fabrics, in which method an aqueous suspension comprising fibres is deposited on a screen (11) of an inclined-screen former (3) and is dewatered by suction boxes (12) below the screen (11) so as to form a sheet of a non-woven web (10) which is retrieved from the screen (11) and guided to at least one following treatment apparatus (4) before the non-woven web (10) is capable of being wound up; and transferring the non-woven web (10) from the screen (11) to the at least one following treatment apparatus (4) and/or transferring the non-woven web (10) at interfaces (8, 9) between treatment apparatuses (4, 6) when starting production and/or upon an interruption of production while resorting to the aid of a web threading installation (13), wherein the web threading installation (13) takes place by way of a respective temporarily closed draft of a free draft between the screen (11) and the at least one following treatment apparatus (4), and/or by way of a respective temporarily closed draft of a free draft on an interface (9) between treatment apparatuses (4, 6), **characterized in that** the respective temporarily closed draft is generated by air flows of a web threading installation (13) which by suction retrieve an end feeding strip (14) as part of the running non-woven web (10), by generating negative pressure attach said end feeding strip (14) to a transportation path installation (19), and guide said end feeding strip (14) onward to the respective following treatment apparatus.

2. Method according to Claim 1, **characterized in that** the end feeding strip (14) is retrieved by suction air from the screen (11) of the inclined-screen former.

3. Method according to Claim 1 or 2, **characterized in that** the end feeding strip (14) is transported by a vacuum conveyor belt.

4. Method according to Claim 1 or 2, **characterized in that** the end feeding strip (14) is transported by an air baffle installation.

5. Method according to Claim 3 or 4, **characterized in that** the transportation of the end feeding strip (14) takes places by attaching the latter to a lower side of the transportation path installation (19).

6. Method according to one of Claims 1 to 5, **characterized in that** suctioning at the respective following treatment apparatus (4, 6) takes place by means of a vacuum trap installation below a screen belt of the following treatment apparatus (4, 6).

7. Method according to one of Claims 1 to 6, **characterized in that** the air flows of the temporarily closed draft are mutually adapted so as to configure a uniform web draft in the region of the transfer.

8. Device for carrying out the method according to one or a plurality of Claims 1 to 7, said device comprising a wet non-wovens plant (1) having a fibrous suspension installation (2), a screen installation (3) as an inclined-screen former, at least one following treatment apparatus (4), and at least one free draft at an interface (8, 9) between the screen installation (3) and the following treatment apparatus (4), and/or at an interface (9) between two following treatment apparatuses (4, 6), said free draft being capable of being temporarily closed, **characterized by** air flow installations of a web threading installation (13) for a cut end feeding strip (14) which are positioned in such a manner that the end feeding strip (14) as part of the running non-woven web (10) is retrieved by a retrieval vacuum (30) and is transferred to the following treatment apparatus by a transportation path installation (19) generating negative pressure.

9. Device according to Claim 8, **characterized in that** the retrieval vacuum (30) for retrieving the non-woven web (10) is provided with a suction installation (26) which is downstream in the running direction of the non-woven web (10) and by means of which a transfer location is capable of being positioned in the free draft to the following treatment apparatus (4).

10. Device according to Claim 8 or 9, **characterized in that** the transportation path installation (19) generating negative pressure is configured as a vacuum conveyor belt or as an air baffle installation.

11. Device according to one of Claims 8 to 10, **characterized in that** the transportation path installation (19) has a lower side which is configured as a suction face.

12. Device according to one of Claims 8 to 11, **characterized in that** the following treatment apparatus (4, 6) for receiving a transferred end feeding strip (14) at the entry side has a vacuum trap installation (21) which is connected to a controller installation for controlling the retrieving, the transferring, and the receiving of and end feeding strip (14) in the temporarily closed draft.

## Revendications

1. Procédé pour fabriquer des non-tissés obtenus par voie humide, où une suspension aqueuse avec des fibres est déposée sur un tamis (11) d'une machine à toile oblique (3) et est déshydratée par des caisses aspirantes (12) sous le tamis (11) en vue de la formation d'une feuille d'une bande de non-tissé (10), qui est retirée du tamis (11) et est guidée en direction d'au moins un groupe de traitement (4) suivant avant que la bande de non-tissé (10) puisse être enroulée, et pour transférer la bande de non-tissé (10) depuis le tamis (11) en direction de l'au moins un groupe de traitement (4) suivant et/ou pour transférer la bande de non-tissé (10) au niveau d'interfaces (8, 9) entre des groupes de traitement (4, 6) lors d'un démarrage de production et/ou après un arrêt de production à l'aide d'un engagement de bande (13), dans lequel l'engagement de bande (13) est effectué par l'intermédiaire d'une chaîne respectivement temporairement fermée d'une chaîne libre entre le tamis (11) et l'au moins un groupe de traitement (4) suivant et/ou par l'intermédiaire d'une chaîne respectivement temporairement fermée d'une chaîne libre au niveau d'une interface (9) entre des groupes de traitement (4, 6), **caractérisé en ce que** la chaîne respectivement temporairement fermée est produite par l'intermédiaire de flux d'air d'un système d'engagement de bande (13), qui soulèvent par aspiration une bande d'engagement d'extrémité (14) en tant que partie de la bande de non-tissé (10) en circulation, la fixent par adhésion en produisant une dépression au niveau d'un système d'acheminement (19) et la transfèrent au groupe de traitement respectivement suivant.

2. Procédé selon la revendication 1, **caractérisé en ce que** la bande d'engagement d'extrémité (14) est retirée du tamis (11) de la machine à toile oblique avec de l'air d'aspiration.

3. Procédé selon la revendication 1 ou 2, **caractérisé en ce que** la bande d'engagement d'extrémité (14) est transportée avec une bande de convoyage aspirante.

4. Procédé selon la revendication 1 ou 2, **caractérisé en ce que** la bande d'engagement d'extrémité (14) est transportée avec un système de tôle de déflexion d'air.

5. Procédé selon la revendication 3 ou 4, **caractérisé en ce que** le transport de la bande d'engagement d'extrémité (14) est effectué par l'adhésion au niveau d'un côté inférieur du système d'acheminement (19).

6. Procédé selon l'une quelconque des revendications 1 à 5, **caractérisé en ce qu'**une aspiration est effectuée au niveau du groupe de traitement (4, 6) respectivement suivant au moyen d'un système de retenue par aspiration sous une bande de tamis du groupe de traitement (4, 6) suivant.

7. Procédé selon l'une quelconque des revendications 1 à 6, **caractérisé en ce que** les flux d'air de la chaîne temporairement fermée sont adaptés les uns aux autres pour réaliser une chaîne de bande homogène dans la zone du transfert.

8. Dispositif de mise en œuvre du procédé selon l'une quelconque ou plusieurs des revendications 1 à 7, comprenant une installation de production de non-tissé par voie humide (1) avec un système de mise en suspension de fibres (2), un système de tamis (3) en tant que machine à toile oblique, au moins un groupe de traitement (4) suivant et au moins une chaîne libre au niveau d'une interface (8, 9) entre le système de tamis (3) et le groupe de traitement (4) suivant et/ou au niveau d'une interface (9) entre deux groupes de traitement (4, 6) suivants, qui peut être fermée temporairement, **caractérisé par** des systèmes de flux d'air d'un système d'engagement de bande (13) pour une bande d'engagement d'extrémité (14) découpée, qui sont positionnés de telle manière que la bande d'engagement d'extrémité (14) est retirée en tant que partie de la bande de non-tissé (10) en circulation par un dispositif aspirant de retrait (30) et est transférée en direction du groupe de traitement suivant par un système d'acheminement (19) produisant une dépression.

9. Dispositif selon la revendication 8, **caractérisé en ce qu'**est prévu un système aspirant (26) disposé en aval dans une direction de circulation de la bande de non-tissé (10) du dispositif aspirant de retrait (30) pour retirer la bande de non-tissé (10), au moyen duquel un point de transfert peut être positionné dans la chaîne libre en direction du groupe de traitement (4) suivant.

10. Dispositif selon la revendication 8 ou 9, **caractérisé en ce que** le système d'acheminement (19) produisant la dépression est réalisé en tant qu'une bande de convoyage aspirante ou un système de tôle de déflexion d'air.

11. Dispositif selon l'une quelconque des revendications 8 à 10, **caractérisé en ce que** le système d'acheminement (19) présente un côté inférieur réalisé en tant que face d'aspiration.

12. Dispositif selon l'une quelconque des revendications 8 à 11, **caractérisé en ce que** pour recevoir une bande d'engagement d'extrémité (14) transférée, le groupe de traitement (4, 6) suivant présente côté entrée un système de retenue par aspiration (21), qui est raccordé à un système de commande pour contrôler le retrait, le transfert et la réception d'une bande d'engagement d'extrémité (14) dans la chaîne temporairement fermée.
